# EUROPÄISCHE PATENTSCHRIFT

(11) **EP 0 200 982 B1**
(45) Veröffentlichungstag und Bekanntmachung des Hinweises auf die Patenterteilung: **11.01.1989**
(21) Anmeldenummer: 86105506.9
(22) Anmeldetag: 21.04.1986
(51) Int. Cl.: C11C 3/04

(54) **Verfahren zur katalytischen Umesterung von Fettsäureglyceriden mit niederen Alkanolen**
Process for the catalytic interesterification of fatty-acid glycerides with lower alkanols
Procédé d'interestérification catalytique de glycérides d'acides gras avec des alcanols inférieurs

(30) Priorität: 29.04.1985 DE 3515403
(43) Veröffentlichungstag der Anmeldung: 12.11.1986
(73) Patentinhaber: Henkel Kommanditgesellschaft auf Aktien, 40191 Düsseldorf (DE)
(72) Erfinder: Jeromin, Lutz, Dr., D-4010 Hilden (DE); Peukert, Eberhard, D-4010 Hilden (DE); Wollmann, Gerhard, Dr., D-4010 Hilden (DE)

(56) Entgegenhaltungen:
- BE-A- 506 421
- DE-A- 3 421 217
- US-A- 2 561 394

## Beschreibung

Die Erfindung betrifft ein verbessertes Verfahren zur Herstellung von Estern von Fettsäuren bzw. Fettsäuregemischen und niederen monofunktionellen Alkoholen durch katalytische Umesterung von Fettsäureglyceriden mit den niederen monofunktionellen Alkoholen in Gegenwart basischer Katalysatoren. Als niedere monofunktionelle Alkohole eignen sich die entsprechenden C,₋₄-Alkohole, wobei in der Praxis dem Methanol entscheidende technische Bedeutung zukommt. Fettsäureglyceride im Sinne der erfindungsgemäßen Lehre sind entsprechende Triglyceride oder beliebige Partialester aus Fettsäuren bzw. Fettsä- üregemischen und Glycerin. Besondere Bedeutung haben hier die Triglyceride und hier vor allem Fette und/oder Öle nativen Ursprungs, die durch das erfindungsgemäße Verfahren in einfacher Weise zu Fettsäuremethylestern umgewandelt werden können.

Fettsäuremethylester besitzen große technische Bedeutung als Ausgangsmaterial für die Herstellung von Fettalkoholen und anderen fettchemischen Produkten wie Estersulfaten, Fettsäurealkanolamiden und Seifen. Die industrielle Herstellung der Fettsäuremethylester erfolgt überwiegend durch katalytische Umesterung (Alkoholyse) von Fettsäuretriglyceridgemischen, wie sie in den Fetten und Ölen pflanzlichen und/oder tierischen Ursprungs vorliegen.

Für diese Umesterung stehen in der Praxis verschiedene bewährte Verfahren zur Verfügung. Die Wahl der bestimmten Verfahrensbedingungen ist dabei in beträchtlichem Ausmaß von der Menge der in den Triglyceriden vorhandenen Fettsäuren abhängig.

Native Fette und Öle enthalten fast immer beträchtliche Mengen an freien Fettsäuren, wobei im jeweiligen Einzelfalle der entsprechende Wert - je nach Ursprung des Materials und seiner Vorgeschichte - in einem weiten Bereich schwanken kann und fast immer oberhalb von 3 Gew.-% liegt.

Bekannt ist, Fette und Öle mit einem höheren Gehalt an freien Fettsäuren in Gegenwart von Alkali- oder Zink-Katalysatoren bei 240 °C unter einem Druck von etwa 100 bar bei einem 7- bis 8- fachen molaren Überschuß an Methanol zu den entsprechenden Fettsäuremethylestern umzuestern (Ullmann, Enzyklopädie der technischen Chemie, 4. Auflage, Band 11, 1976, Seite 432).

Bekannt ist es weiterhin, Fette und Öle bei den niedrigeren Temperaturen von 25 bis 100 °C und unter Normaldruck mit einem beschränkten Überschuß an monofunktionellen Alkoholen in Gegenwart alkalischer Katalysatoren zu den entsprechenden Fettsäurealkylestern und freiem Glycerin umzusetzen. Ein entsprechendes Verfahren ist als erste Stufe einer Seifenherstellung in der US-PS 23 60 844 beschrieben. Als basische Katalysatoren werden hier alkoholische Lösungen, insbesondere methanolische Lösungen, von NaOH oder KOH (caustic soda or potash) bzw. entsprechende alkoholische Lösungen von Natrium- oder Kaliummethylat eingesetzt. Der basische Katalysator ist hier also homogen im Reaktionsgemisch gelöst und wird im Lauf des weiteren Verfahrens zur Bildung der entsprechenden Natrium- bzw. Kalium-Fettsäureseifen verbraucht.

Diese alkalisch katalysierte drucklose Umesterung von Fettsäureglyceriden zu den entsprechenden Fettsäurealkylestern fordert allerdings den Einsatz von Fetten bzw. Ölen, die praktisch oder weitgehend wasserfrei sind und deren Gehalt an freien Fettsäuren unter 0,5 Gew.-% (entsprechend einer Säurezahl von etwa 1) liegt. Da in technischen Fetten und Ölen fast immer größere Mengen an Wasser und Fettsäuren vorliegen, setzt die drucklose Umesterung eine Trocknung sowie fast immer eine Vorbehandlung zur Verringerung der Säurezahl voraus, in der z. B. durch Umwandlung der vorliegenden freien Fettsäuren in die entsprechenden Alkyl- oder Glycerinester die Säurezahl des Einsatzmaterials im erforderlichen Ausmaß gesenkt wird.

Eine solche Vorveresterung säurehaltiger Fettsäureglyceride kann in mehrfacher Weise erfolgen. So kann beispielsweise in Gegenwart von alkalischen Katalysatoren ab 240 °C und 20 bar gearbeitet werden (Ullmann, Enzyklopädie der technischen Chemie, 4. Auflage, Band 11, 1976, Seite 432). Diese Art der Vorveresterung mit Methanol setzt allerdings wiederum die Verwendung von kostspieligen Reaktoren voraus. Bekannt ist auch die Veresterung der freien Fettsäuren im ÖL mit zugesetzten monofunktionellen niederen Alkoholen, insbesondere Methanol, in homogener Phase mittels saurer Katalyse z. B. unter Mitverwendung von p-Toluolsulfonsäure als Katalysator. Erforderlich wird dann allerdings die nachfolgende Katalysatorabtrennung mit gleichzeitiger Wasserentfernung durch eine Wäsche des vorveresterten Öls mit Methanol. Mit der hier auftretenden Problematik beschäftigt sich beispielsweise die Lehre der DE-OS 3319 590. Ein verbessertes Verfahren zur Senkung des Gehalts an freien Säuren in Fetten und/oder Ölen durch deren Behandlung mit einem niederen Monoalkohol in Gegenwart saurer Veresterungskatalysatoren ist Gegenstand der 27.08.86 veröffentlichten europäischen Patentanmeldung EP-A-192 035. Das Verfahren ist dadurch gekennzeichnet, daß man als Katalysatoren feste Kationenaustauscherharze in saurer Form einsetzt. Hier liegt also der Katalysator als heterogene Feststoffphase vor, deren Abtrennung vom Reaktionsgemisch ohne Schwierigkeiten vorgenommen werden kann.

Aus der BE-A-506 421 ist ein Umesterungsverfahren bekannt, bei dem man wasserfreie Fettsäureglyceride bei erhöhten Temperaturen und in Gegenwart eines Umesterungskatalysators mit einem Alkohol behandelt, anschließend den Katalysator in der Kälte abtrennt, den überschüssigen Alkohol abdestilliert und schließlich den erhaltenen Fettsäureester vom Glycerin trennt. Die verwendeten Katalysatoren, Natriumalkylcarbonate und Natriumalkylsulfite, sind annähernd neutral und in der Kälte praktisch unlöslich.

Die Lehre der vorliegenden Erfindung geht von dem eingangs geschilderten Sachverhalt aus, daß Fettsäureglyceride mit niederen monofunktionellen Alkoholen, insbesondere mit Methanol, bei basischer Katalyse problemlos unter milden Umsetzungsbedingungen, insbesondere bei Umgebungsdruck, niedrigen Temperaturen und niedrigem Methanoleinsatz zu den entsprechenden Alkylestern und freiem Glycerin umgesetzt werden können und daß weiterhin für die hier gestellten Vorbedingungen - niedrige Gehalte des Einsatzmaterials an freien Fettsäuren und Wasser - hinreichende praktische Möglichkeiten der Realisierung bestehen. Die Erfinder haben sich dabei die Aufgabe gestellt, diese basisch katalysierte Umesterung der Fettsäureglyceride mit monofunktionellen Alkoholen, insbesondere Methanol, derart abzuwandeln, daß mit in dem Einsatzmaterial bzw. Reaktionsgemisch praktisch unlöslichen Feststoffen als Katalysatoren - und damit mit heterogener Katalyse - geabeitet wird. Es leuchtet ein, daß hierdurch beträchtliche Erleichterungen insbesondere bei der Abtrennung des Katalysators vom Reaktionsgemisch erhalten werden.

Die Lösung der erfindungsgemäßen Aufgabe geht von der überraschenden Feststellung aus, daß festes Natriumcarbonat Na₂C0₃ und/oder Natriumhydrogencarbonat NaHC0₃ als heterogene Feststoffkatalysatoren geeignet sind, die gewünschte alkoholytische Spaltung von Fettsäureglyceriden unter den an sich vorbekannten milden Bedingungen von insbesondere niedrigen Drucken und Temperaturen wirkungsvoll zu katalysieren.

Gegenstand der Erfindung ist dementsprechend in einer ersten Ausführungsform die Verwendung von festem Natriumcarbonat und/oder Natriumhydrogencarbonat als heterogene Feststoffkatalysatoren bei der Umesterung von auf eine Säurezahl von höchstens 1 entsäuerten und bis auf einen Wassergehalt von höchstens 0,8 Gew.-% wasserfreien Fettsäureglyceriden mit im wesentlichen wasserfreien monofunktionellen C_{'-4}-Alkoholen zu Fettsäurealkylestern und Glycerin.

Die Erfindung betrifft in einer weiteren Ausführungsform ein Verfahren zur katalytischen Umesterung von Fettsäureglyceriden insbesondere von Fetten und/oder Ölen natürlichen Ursprungs mit monofunktionellen Cl-4-Alkanolen durch Umsetzung des auf eine Säurezahl von höchstens 1 entsäuerten und bis auf einen Wassergehalt von höchstens 0,8 Gew.-% wasserfreien Glyceridausgangsmaterials mit dem im wesentlichen wasserfreien Alkanol in Gegenwart eines in der Kälte praktisch unlöslichen Katalysators, im Bereich von Normaldruck und mäßig erhöhten Temperaturen ab 60 °C, vorzugsweise im Bereich der Siedetemperatur des Alkanols, mit nachfolgender Abtrennung des freigesetzten Glycerins. Das neue Verfahren ist dadurch gekennzeichnet, daß man festes Natriumcarbonat und/oder festes Natriumhydrogencarbonat als heterogenen Feststoffkatalysator einsetzt.

In der bevorzugten Ausführungsform des erfindungsgemäßen Verfahrens wird unter energie-und kostensparenden Bedingungen derart gearbeitet, daß die Umsetzung des Fettsäureglycerideinsatzmaterials im Bereich von Normaldruck und bei nur mäßig erhöhten Temperaturen, die den Bereich von etwa 100 °C nicht wesentlich überschreiten, vorgenommen wird. Insbesondere dem Ziel der Kosteneinsparung dienen weiterhin die bevorzugten Maßnahmen, den Überschuß des monofunktionellen Alkohols niedrig zu halten und die Trennung des Reaktionsgemisches durch physikalische Phasentrennung zu bewirken, und destillative Trennschritte bevorzugt nur dort einzusetzten, wo sie unumgänglich sind.

Die Verfahrenstemperatur bei der Umesterung liegt bevorzugt im Bereich der Siedetemperatur des eingesetzten Alkanols. Da bei Normaldruck oder nur schwach erhöhten Drucken gearbeitet wird, liegt die Umsetzungstemperatur bei der Umesterung der Glyceride mit Methanol üblicherweise im Bereich von etwa 60 bis 75 °C, bevorzugt im Bereich von etwa 65 bis 70 °C.

Als Fettsäureglyceride eignen sich insbesondere entsprechend vorbehandelte (entsäuerte) Fette und/oder Öle pflanzlichen und/oder tierischen Ursprungs. Sie werden mit monofunktionellen Alkanolen mit 1 bis 4 C-Atomen der Umesterung unterzogen. Als niederes Alkanol wird bevorzugt Methanol eingesetzt. Das Glycerideinsatzmaterial soll eine Säurezahl von höchstens 1, bevorzugt Säurezahlen von höchstens 0,7 aufweisen, wobei es insbesondere zweckmäßig sein kann, mit Säurezahlen im Bereich von etwa 0,5 oder darunter zu arbeiten. Der Wassergehalt des Glycerideinsatzmaterials soll so niedrig wie möglich liegen ; er beträgt nicht mehr als etwa 0,8 Gew.%, bevorzugt wird unter praktisch wasserfreien Bedingungen gearbeitet. Entsäuertes und wasserfreies Glycerideinsatzmaterial kann als Reaktionsprodukt der eingangs geschilderten vorgeschalteten Verfahrensstufen - insbesondere als Produkt einer Vorveresterung des Ausgangsmaterials - leicht gewonnen werden.

Auch der Überschuß an monofunktionellem Alkohol, der in die Stufe der Umesterung der Glyceride eingeführt wird, wird im erfindungsgemäßen Sinne möglichst weitgehend eingeschränkt. In der bevorzugten Ausführungsform wird im Reaktionsansatz mit Gewichtsverhältnissen von Alkanol - bevorzugt Methanol - zum Fettsäureglycerid im Bereich von 0.2 bis 1 : 1 und besonders bevorzugt im Bereich von 0,2 bis 0,5 : 1 gearbeitet.

Für den praktischen Einsatz des in heterogener Feststoffphase vorliegenden Natriumcarbonats und/oder Natriumhydrogencarbonats können alle bekannten Verfahrensmodifikationen eingesetzt werden. Die heterogen katalysierte Umesterung kann diskontinuierlich oder auch kontinuierlich durchgeführt werden. Der Katalysator kann dabei entweder als feineres oder gröberes Pulver, in Form von Chips oder Tabletten oder auch als Tränkkatalysator aufgebracht auf ein Trägermaterial Verwendung finden. Das Katalysatormaterial kann dabei als Festbett angeordnet sein, ebenso ist es auch möglich, mit einer bewegten Schüttung des Katalysatormaterials zu arbeiten, beispielsweise in Rührkesseln, im Fließbett bzw. Wirbelbett in Pulsationsvorrichtungen und dergleichen. Besonders zweckmäßig ist es, die heterogen katalysierte Umesterung bei Normaldruck unter schwachem Sieden des Alkohols durchzuführen.

Das freigesetzte Glycerin wird aus dem Reaktionsgemisch bevorzugt durch Phasentrennung abgeschieden. Hierzu kann es zweckmäßig sein, die Reaktionsmischung oder einen aus dem Reaktionsgemisch abgezweigten Teilstrom zu kühlen. Dabei ist es vorteilhaft, vor dieser Kühlung einen Teil des monofunktionellen Alkohols aus dem Reaktionsgemisch bzw. aus dem abgezweigten Teilstrom des Reaktionsgemisches zu verdampfen. Hierdurch wird die Löslichkeit des freigesetzten Glycerins in der Fettsäureester/Alkohol/Öl-Phase gesenkt und gleichzeitig die Dichte der Glycerin-Phase erhöht, so daß sich das entstandene Glycerin leicht durch Phasentrennung entfernen läßt. Das auf diese Weise aus dem Reaktionsgemisch abgezogene Alkanol wird vorzugsweise im Kreislauf dem Reaktor wieder zugeführt. Die partielle Entfernung des Glycerins aus dem Reaktionsgemisch wird in dieser Verfahrensweise derart vorgenommen, daß bei einer insbesondere kontinuierlichen Abzweigung eines Teilstromes aus dem Reaktor durch dessen Befreiung vom Methanol und anschließende Abtrennung von freiem Glycerin die in den Reaktor zurückgeführte Methylester/ÖI-Phase eine homogene Flüssigphase ist, d. h. daß in der rückgeführten Flüssigphase weder eine separate Methanol-Phase noch eine aus freiem Glycerin bestehende Phase auftritt.

Demzufolge besteht eine besonders bevorzugte Ausführungsform der Erfindung darin, daß man im kontinuierlichen Verfahren zunächst wenigstens einen Teilstrom des Reaktantengemisches durch einen Verdampfer leitet, in dem vorliegendes freies Alkanol wenigstens anteilweise verdampft wird. Anschließend kühlt man die Flüssigphase auf Temperaturen unter 50 °C, insbesondere auf Temperaturen im Bereich von 30 bis 40 °C, woraufhin man durch Phasentrennung die schwerere Glycerinphase abtrennt und ausschleust während man einen Teil der leichteren Esterphase als Kreislaufstrom in die Umesterung zurückführt, in die man gleichzeitig den verdampften Alkanolanteil und frische Reaktanten einspeist.

Es ist möglich, die Abtrennung der Glycerin- Phase aus dem Kreislaufstrom durch zusätzliche Trennhilfen beispielsweise durch Einsatz von Koaleszenzabscheidern zu erleichtern. Zusammen mit der Glycerin-Phase werden gegebenenfalls vorliegende bzw. anfallende Anteile an Wasser und Seifen aus dem Reaktor ausgeschleust.

In einer bevorzugten Ausführungsform des erfindungsgemäßen Verfahrens wird die Umesterung in mehreren Stufen in einer Reaktorkaskade durchgeführt.

Das erfindungsgemäße Verfahren eignet sich insbesondere als ein wichtiger Verfahrensschritt bei der Aufarbeitung von natürlichen insbesondere ungereinigten Fetten und/oder Ölen wie Kokosöl, Palmkernöl, Sojaöl, Talg und dergleichen. Eine Reinigung dieser Ausgangsmaterialien von den natürlicherweise enthaltenen Schlamm- und Schleimstoffen ist nicht erforderlich. Das natürliche Ausgangsmaterial wird zunächst einer Vorveresterung unterworfen wie es eingangs beschrieben ist. Besonders eignet sich hier das mit festen Kationenaustauscherharzen durchgeführte Verfahren gemäß der älteren EP-A-192 035 der Anmelderin. Das in dieser Vorstufe gewonnene Material mit Säurezahlen bevorzugt unter 0,7 enthält neben Methanol, dem Überschuß aus der Vorveresterung noch Wasseranteile, die als Gemisch teilweise oder vollständig abgetrieben werden können. Durch diese Beseitigung des Reaktionswassers aus der Vorveresterung liegt für das erfindungsgemäße Verfahren ein Einsatzmaterial vor, das unmittelbar der Umesterung im erfindungsgemäßen Sinne unterworfen werden kann. Die vorherige Abtrennung der Schlamm-und Schleimstoffe ist nicht erforderlich. Sie wird bei der ohnehin erforderlichen destillativen Aufbereitung der erfindungsgemäß ausgebildeten Fettsäuremethylester bewirkt.

### Beispiele

### Beispiel 1

1 000 g vorverestertes Kokosöl (Säurezahl des behandelten Materials 0,57) und 500 g Methanol wurden in Gegenwart von 10 g Na₂C0₃-Pulver in einem Rührkessel (Rührerdrehzahl n = 350 U/min) unter Normaldruck und leichtem Sieden unter Rückfluß des Kondensates (Reaktionstemperatur 69 °C) innerhalb eines Zeitraumes von einer Stunde umgesetzt. Nach dem Abkühlen und Absetzen der Glycerin-Phase betrug das Mengenverhältnis der Fettsäuremethylester-Phase : Glycerin-Phase 3,1 : 1. In der Fettsäuremethylester-Phase war der Anteil an gebundenem Glycerin von ursprünglich 13 Gew.-% auf 0,2 Gew.-% abgesenkt.

### Beispiel 2

In einem Rührkessel mit 2,5 I Inhalt (Rührerdrehzahl 800 U/min) wurden 2 kg vorverestertes und wasserfreies Kokosöl zusammen mit 1 kg Methanol 2 Stunden lang unter schwachem Sieden diskontinuierlich umgesetzt. Als Katalysator wurden dabei 400 g getrocknete Sodachips (durchschnittliche Teilchengröße 1 bis 5 mm) im Reaktionsgemisch verwirbelt. Anschließend wurden in kontinuierlicher Verfahrensführung dem Reaktor 0,5 I/h vorverestertes Kokosöl (Säurezahl = 0,43 ; 13 Gew.-% gebundenes Glycerin) und 0,24 I/h Methanol zugeführt. Ein Kreislaufstrom von 5.6 I/h wurde aus dem Reaktor abgezogen und in einem Verdampfer weitgehend vom Methanol befreit. Nach dem Abkühlen auf 35 °C wurde aus diesem Kreislaufstrom aus einem Abscheider eine schwerere Glycerin/Methylester-Phase so gesteuert über ein Stellventil abgezogen, daß das Flüssigkeitsniveau im Reaktor konstant blieb. Der nicht abgezogene Anteil, eine Glycerin-arme Fettsäuremethylester-Phase, wurde als Kreislaufstrom wieder in den Reaktor zurückgeführt. Das im Verdampfer abgetrennte Methanol wurde ebenfalls im Kreislauf in den Reaktor zurückgegeben. Die Reaktion im Reaktor erfolgte unter schwachem Sieden des Methanols und bei Normaldruck.

Die aus dem Kreislaufstrom im ersten Abscheider abgezogene schwerere Glycerin/Methylester-Phase trennte sich in einem Abscheidegefäß in eine Glycerin- und eine Fettsäuremethylester-Phase. Bei stationärem Betrieb betrug der Anteil an gebundenem Glycerin in der Methylester-Phase nach der Glycerinabscheidung etwa 0,5 Gew.- %. Die Werte waren über mehrere Tage ohne Katalysatorwechsel reproduzierbar.

## Patentansprüche

1. Verwendung von festem Natriumcarbonat und/oder Natriumhydrogencarbonat als heterogene Feststoffkatalysatoren bei der Umesterung von auf eine Säurezahl von höchstens 1 entsäuerten und bis auf einen Wassergehalt von höchstens 0,8 Gew.-% wasserfreien Fettsäureglyceriden insbesondere aus Fetten und/oder Ölen natürlichen Ursprungs mit im wesentlichen wasserfreien monofunktionellen C₁₋₄-Alkoholen zu Fettsäurealkylestern und Glycerin.

2. Verfahren zur katalytischen Umesterung von Fettsäureglyceriden insbesondere von Fetten und/oder Ölen natürlichen Ursprungs mit monofunktionellen C,.₄-Alkanolen durch Umsetzung des auf eine Säurezahl von höchstens 1 entsäuerten und bis auf einen Wassergehalt von höchstens 0,8 Gew.-% wasserfreien Glyceridausgangsmaterials mit dem im wesentlichen wasserfreien Alkanol in Gegenwart eines in der Kälte praktisch unlöslichen Katalysators, im Bereich von Normaldruck und mäßig erhöhten Temperaturen ab 60 °C, vorzugsweise im Bereich der Siedetemperatur des Alkanols, mit nachfolgender Abtrennung des freigesetzten Glycerins, dadurch gekennzeichnet, daß man festes Natriumcarbonat und/oder Natriumhydrogencarbonat als heterogenen Festoffkatalysator einsetzt.

3. Verfahren nach Anspruch 2, dadurch gekennzeichnet, daß man die Feststoffkatalysatoren als Pulver - hier insbesondere im Reaktantengemisch dispers verteilt - oder als stückiges, gegebenenfalls auf einem Träger vorliegendes Material - hier insbesondere in Form von Festbettkatalysatoren - einsetzt.

4. Verfahren nach den Ansprüchen 2 und 3, dadurch gekennzeichnet, daß man entsäuerte Fettsäureglyceride mit einer Säurezahl von höchstens 0,7 einsetzt, die praktisch wasserfrei sind.

5. Verfahren nach den Ansprüchen 2 bis 4, dadurch gekennzeichnet, daß beim Reaktionsansatz mit Gewichtsverhältnissen von Alkanol zum Fettsäureglycerid im Bereich von 0,2 bis 1 : 1, vorzugsweise im Bereich von 0,2 bis 0.5 : 1 gearbeitet wird und das als bevorzugtes Alkanol Methanol verwendet wird.

6. Verfahren nach den Ansprüchen 2 bis 5, dadurch gekennzeichnet, daß freigesetztes Glycerin aus dem Reaktionsgemisch durch Kühlung und Phasentrennung abgeschieden wird, wobei zunächst Alkanol verdampft und danach eine freies Glycerin enthaltende Phase abgetrennt wird.

7. Verfahren nach den Ansprüchen 2 bis 6, dadurch gekennzeichnet, daß man im kontinuierlichen Verfahren wenigstens einen Teilstrom des Reaktantengemisches durch einen Verdampfer leitet, in dem vorliegendes freies Alkanol wenigstens anteilsweise verdampft wird, anschließend die Flüssigphase auf Temperaturen unter 50°C, insbesondere auf Temperaturen im Bereich von 30 bis 40 °C kühlt, woraufhin man durch Phasentrennung die schwerere Glycerinphase abtrennt, und ausschleust, während man einen Teil der leichteren Esterphase als Kreislaufstrom in die Umesterung zurückführt, in die man gleichzeitig den verdampften Alkanolanteil und frische Reaktanten einspeist.

8. Verfahren nach den Ansprüchen 2 bis 7, dadurch gekennzeichnet, daß die Umesterung in mehreren Stufen in einer Reaktorkaskade durchgeführt wird.

## Claims

1. The use of solid sodium carbonate and/or sodium hydrogen carbonate as heterogeneous solid catalysts in the transesterification of fatty acid glycerides deacidified to an acid value of at most 1 and anhydrous to a water content of at most 0.8 % by weight, more especially from fats and/or oils of natural origin, with substantially anhydrous monofunctional C₁-C₄ alcohols to fatty acid alkyl esters and glycerol.

2. A process for the catalytic transesterification of fatty acid glycerides, more especially of fats and/or oils of natural origin, with monofunctional C,-C₄ alkanols by reaction of the glyceride starting material deacidified to an acid value of at most 1 and anhydrous to a water content of at most 0.8 % by weight with the substantially anhydrous alkanol in the presence of a catalyst substantially insoluble in the cold, under normal pressure and at moderately elevated temperatures above 60 °C, preferably in the range of the boiling point of the alkanol, followed by separation of the glycerol released, characterized in that solid -sodium carbonate and/or sodium hydrogen carbonate is/are used as heterogeneous solid catalyst (s).

3. A process as claimed in claim 2, characterized in that the solid catalysts are used in the form of a powder, more especially dispersed in the mixture of reactants, or in the form of a particulate material optionally applied to a support, more especially in the form of fixed-bed catalysts.

4. A process as claimed in claims 2 and 3, characterized in that de-acidified, substantially anhydrous fatty acid glycerides having an acid value of at most 0.7 are used.

5. A process as claimed in claims 2 to 4, characterized in that the ratio by weight of alkanol to fatty acid glyceride in the reaction mixture is in the range from 0.2 :1 to 1 : 1 and preferably in the range from 0.2 1 to 0.5 : 1 and in that methanol is preferably used as the alkanol.

6. A process as claimed in claims 2 to 5, characterized in that the glycerol released is removed from the reaction mixture by cooling and phase separation, alkanol initially being evaporated and a phase containing free glycerol then being separated off.

7. A process as claimed in claims 2 to 6, characterized in that, where it is carried out continuously, at least one sidestream of the reaction mixture is passed through an evaporator in which any free alkanol present is at least partly evaporated, after which the liquid phase is cooled to temperatures below 50 °C and more especially to temperatures of the order of 30 to 40 °C, the heavier glycerol phase is then separated off by phase separation and removed from the circuit while part of the lighter ester phase is returned as a recycle stream to the transesterification stage into which the evaporated alkanol and fresh reactants are simultaneously introduced.

8. A process as claimed in claims 2 to 7, characterized in that the transesterification is carried out in several stages in a cascade of reactors.

## Revendications

1. Utilisation de carbonate de sodium solide et/ou de bicarbonate de sodium solide comme catalyseurs solides en phase hétérogène dans la transestérification par des alcools monofonctionnels en C, à C₄ essentiellement libres d'eau, en esters alkyliques d'acides gras et en glycérine, de glycérides d'acides gras, en particulier de graisses et/ou d'huiles d'origine naturelle, désacidifiés jusqu'à un indice acide de 1 au plus et libérés d'eau jusqu'à une teneur en eau de 0,8 % en poids au plus.

2. Procédé de transestérification catalytique de glycérides d'acides gras provenant en particulier de graisses et/ou d'huiles d'origine naturelle par des alcools monofonctionnels en C, à C₄ par réaction du matériau de départ glycéridique désa- cidifié jusqu'à un indice acide de 1 au plus et libéré d'eau jusqu'à une teneur en eau de 0,8 % en poids au plus, au moyen d'alcool essentiellement libre d'eau, en présence d'un catalyseur pratiquement insoluble à froid, aux alentours de la pression normale et à des températures modérément élevées, supérieures à 60 °C, de préférence dans la zone de la température d'ébullition de l'alcool, avec séparation subséquente de la glycérine libérée, caractérisé en ce que l'on utilise comme catalyseur solide en phase hétérogène le carbonate de sodium et/ou le bicarbonate de sodium solides.

3. Procédé selon la revendication 2, caractérisé en ce que l'on utilise les catalyseurs solides sous forme de poudre - en particulier dans ce cas en dispersion dans le mélange de réactifs - ou sous forme d'un matériau en morceaux, et éventuellement présent sur un matériau de support - en particulier dans ce cas sous la forme de catalyseurs en lit fixe.

4. Procédé selon les revendications 2 et 3, caractérisé en ce que l'on utilise des glycérides d'acides gras désacidifiés présentant un indice acide de 0,7 au plus et pratiquement libres d'eau.

5. Procédé selon les revendications 2 à 4, caractérisé en ce que l'on travaille en début de réaction avec des proportions en poids d'alcool au glycéride d'acides gras dans la plage de 0,2 à 1 : 1, et de préférence dans la plage de 0,2 à 0,5 : 1 et que l'on utilise comme alcool de préférence le méthanol.

6. Procédé selon les revendications 2 à 5, caractérisé en ce que la glycérine libérée est séparée du mélange réactionnel par refroidissement et séparation de phases, par quoi l'alcool est tout d'abord vaporisé et une phase contenant la glycérine libre est ensuite séparée.

7. Procédé selon les revendications 2 à 6, caractérisé en ce que, dans un procédé en continu, l'on conduit au moins un courant partiel du mélange de réactifs dans un vaporiseur dans lequel l'alcool libre présent est vaporisé au moins partiellement, et qu'ensuite la phase liquide est refroidie à des températures inférieures à 50 °C, en particulier à des températures dans la plage de 30 à 40 °C, suite à quoi on sépare et retire la phase de glycérine plus lourde par séparation de phases, pendant que l'on réinjecte en transestérification dans un circuit fermé une partie de la phase ester plus légère, en même temps que l'on alimente la transestérification en la fraction alcool vaporisée et en réactifs frais.

8. Procédé selon les revendications 2 à 7, caractérisé en ce que la transestérification est effectuée en plusieurs étapes dans une cascade de réacteurs.
